# EUROPÄISCHE PATENTSCHRIFT

(11) **EP 3 820 704 B1**
(45) Veröffentlichungstag und Bekanntmachung des Hinweises auf die Patenterteilung: **23.11.2022**
(21) Anmeldenummer: 19729744.3
(22) Anmeldetag: 07.06.2019
(51) Int. Cl.: B41F 33/00, B41F 13/02, B41F 9/02

(54) **VERFAHREN UND VORRICHTUNG ZUM EINRICHTEN EINES UMFANGSREGISTERS EINES DRUCKAUFTRAGS IN EINER MEHRFARBENDRUCKMASCHINE**
METHOD AND DEVICE FOR SETTING UP A CIRCUMFERENTIAL REGISTER FOR A PRINT JOB IN A MULTI-COLOUR PRINTING PRESS
PROCÉDÉ ET DISPOSITIF DE CONFIGURATION D'UN REPÉRAGE CIRCONFÉRENTIEL D'UNE TÂCHE D'IMPRESSION DANS UNE MACHINE D'IMPRESSION POLYCHROME

(30) Priorität: 12.06.2018 DE 102018209345
(43) Veröffentlichungstag der Anmeldung: 19.05.2021
(73) Patentinhaber: Windmöller & Hölscher KG, 49525 Lengerich (DE)
(72) Erfinder: BIETMANN, Gundolf, 49525 Lengerich (DE); VOSSEBERG, Michael, 49525 Lengerich (DE); SPECHT, Daniel, 49525 Lengerich (DE); FRANKENBERG, Mario, 49525 Lengerich (DE)
(86) Internationale Anmeldenummer: PCT/EP2019/064968
(87) Internationale Veröffentlichungsnummer: WO 2019/238565

(56) Entgegenhaltungen:
- WO-A1-2018/029848
- DE-A1- 4 110 564
- DE-A1-102009 023 963
- US-A1- 2018 126 723

## Beschreibung

Die Erfindung betrifft ein Verfahren zum Einrichten eines Umfangsregisters eines Druckauftrags in einer Druckmaschine sowie eine Rotationsdruckmaschine.

Aus der DE 10 2009 023963 A1 ist eine Druckmaschine zum Bedrucken einer Papierbahn bekannt, wobei eine Registerregelung im Fortdruck mithilfe von auf der Papierbahn gedruckten Registermarken und als Markenleser ausgebildeten Sensoren durchgeführt wird, um einen registerhaltigen Druck zwischen den einzelnen Druckwerken der Druckmaschine zu erreichen.

Zur Abwicklung von Druckaufträgen in Rotationsdruckmaschinen, insbesondere in Mehrständermaschinen wie etwa Reihentiefdruckmaschinen, ist es notwendig, die einzelnen Druckzylinder so einzustellen, dass sie im Fortdruck im Register zueinander stehen. Das bedeutet, dass die Druckzylinder in den einzelnen Druckwerken in einer festen Phasenlage zueinander stehen müssen. Nur so ist gewährleistet, dass die Druckbilder, welche sich aus einzelnen Farben zusammensetzen, welche jeweils von einem Druckzylinder verdruckt werden, auch das gewünschte Aussehen aufweisen.

Insbesondere zu Beginn eines Druckauftrags dauert es eine gewisse Zeit, bis die genannte Phasenlage gefunden ist. Dabei wird meist auch zu bedruckendes Material verbraucht, so dass Makulatur anfällt. Zudem erfordert das Auffinden der Phasenlage oft auch manuelle Eingriffe.

Die Aufgabe der vorliegenden Erfindung ist es daher, ein Verfahren und eine Rotationsdruckmaschine vorzuschlagen, welche zumindest einen Teil der genannten Nachteile vermeiden oder zumindest reduzieren.

Erfindungsgemäß wird diese Aufgabe durch sämtliche Merkmale des Anspruchs 1 gelöst. In den abhängigen Ansprüchen sind mögliche Ausgestaltungen der Erfindung angegeben.

Gemäß der vorliegenden Erfindung ist vorgesehen, dass das erfindungsgemäße Verfahren zum Einrichten eines Umfangsregisters eines Druckauftrags in einer Mehrfarbendruckmaschine mit einem ersten und mindestens einem zweiten Druckzylinder die folgenden Schritte umfasst:
a) Einsetzen der Druckzylinder in Druckwerke
b) anschließendes Positionieren der Druckzylinder in Umfangsrichtung relativ zum Druckwerksgestell anhand einer an dem Druckzylinder befindlichen Positioniermarke
c) anschließendes Drucken einer sich auf dem in Transportrichtung einer Materialbahn gesehen ersten Druckzylinder befindlichen Druckmarke
d) anschließendes Abtasten der Druckmarke in zumindest einem zweiten Druckwerk, in welchem der mindestens eine zweite Druckzylinder eingesetzt ist, durch einen Druckmarkensensor
e) anschließendes Einstellen des zumindest einen zweiten Druckzylinders in Umfangsrichtung anhand von geometrischen Daten des Druckwerks, welche die

Relativposition des Druckmarkensensors zum Druckwerkgestell, den Umfang des Druckzylinders, die Winkelposition des Druckzylinders und die Position des Gegendruckzylinders umfassen, und dem Zeitpunkt, an dem der Druckmarkensensor die Druckmarke abtastet, sowie der Bahngeschwindigkeit der Materialbahn, so dass eine Registermarke des zumindest einen zweiten Druckzylinders in einem Fangbereich des Druckmarkensensors liegt, wobei sich das zumindest eine zweite Druckwerk in einer nichtdruckenden Anordnung befindet.

Um einen Druckauftrag zu starten, müssen die mit den einzelnen Druckbildern versehenen Druckzylinder zunächst in die einzelnen Druckwerke eingesetzt werden. Dabei umfassen die Druckwerke auch Gegendruckwalzen oder - zylinder, über die die Materialbahn läuft. Später werden Druckzylinder und/oder Gegendruckwalze relativ zueinander verstellt, so dass sie aus einer nichtdruckenden Anordnung in eine druckende Anordnung, in welcher die Druckwalze die Materialbahn berührt und damit Druckfarbe überträgt, bringbar sind. Selbstverständlich ist auch die umgekehrte Verstellmöglichkeit (von druckend zu nichtdruckend) vorgesehen.

Bei einem erfindungsgemäßen Verfahren umfasst jeder Druckzylinder eine Positioniermarke, mit welcher der Druckzylinder relativ zum Maschinengestell des Druckwerks positionierbar ist bzw. positioniert wird. Die Positioniermarke hat relativ zum einen Druckbild des jeweiligen Druckzylinders eine festgelegte Position, so dass nach der Positionierung des Druckzylinders auch das Druckbild eine festgelegte Position relativ zum Maschinengestell einnimmt. Vorzugsweise ist die relative Position der Positioniermarke zum Druckbild für alle Druckzylinder eines Druckauftrags gleich. Zur Erkennung der jeweiligen Positioniermarke ist ein Positioniersensor vorgesehen. Vorzugsweise wird der Druckzylinder nach dem Einsetzen und dem Verbinden mit einem Antrieb zumindest solange gedreht, bis der Positioniersensor die Positioniermarke erkennt. Vorteilhaft ist es dabei, dass zur Durchführung des Schrittes kein Druckbild erzeugt werden muss, d. h., es wird Makulatur eingespart. Würde man sich nun auf die druckwerkseitige Positionierung der einzelnen Druckbilder verlassen, so fiele dem Betrachter auf, dass auch bei bekannter Weglänge der Materialbahn zwischen den Druckwerken der Druck nicht registergerecht erfolgt. Die Ursache dafür ist, dass sich eine Materialbahn aufgrund verschiedener Einflüsse (Temperatur, Elastizität, Bahnspannung), insbesondere in Beschleunigungs- und Verzögerungsphasen, verkürzen oder längen kann. Dieser Einfluss wird nun durch die im Folgenden beschriebenen Verfahrensschritte zumindest teilweise kompensiert.

In einem weiteren Schritt erfolgt nun der Aufdruck einer sich auf dem in Transportrichtung einer Materialbahn gesehen ersten Druckzylinder befindlichen Druckmarke auf die Materialbahn. Diese Druckmarke ist vorzugsweise eine eindeutige und sich von anderen Druckmarken unterscheidende Initialdruckmarke, die nur im oder am ersten Druckzylinder eines Druckauftrags vorgesehen ist.

In einem folgenden Schritt wird nun die Materialbahn durch die weiteren Druckwerke transportiert, wobei in jedem weiteren vorhandenen Druckwerk ein Druckmarkensensor diese Druckmarke abtastet. Aus dem Zeitpunkt, zu dem der Druckmarkensensor die Druckmarke erkennt, und aus der Bahngeschwindigkeit lässt sich nun der effektive Bahnweg zwischen dem ersten Druckzylinder und dem jeweiligen Druckmarkensensor bestimmen. Da der Druckmarkensensor einen bekannten oder zumindest einfach bestimmbaren Abstand zum Druckzylinder einnimmt, kann auf den effektiven Bahnweg zwischen dem ersten Druckzylinder und dem betrachteten Druckzylinder, dem der jeweilige Druckmarkensensor zugeordnet ist, zurückgerechnet werden. Entsprechend kann nun die Phasenlage des betrachteten Druckzylinders eingestellt werden, so dass dann beide Zylinder die Druckbilder registergerecht übereinander drucken.

Die Zeit, die zur Durchführung des erfindungsgemäßen Verfahrens aufzubringen ist, beschränkt sich dabei im Wesentlichen auf den Durchlauf der ersten Druckmarke durch alle Druckwerke.

Erfindungsgemäß befindet sich das zumindest eine zweite Druckwerk in einer nichtdruckenden Anordnung.

In diesem Fall wird der Bedruckstoff nicht bedruckt, so dass keine Makulatur anfällt. Damit kann sogar die Bewegungsrichtung der Materialbahn zunächst umgekehrt werden, um diese rückwärtsführen zu können. Da die Druckwerke in ihrer Phasenlage zueinander eingestellt sind, kann somit der bereits durchgelaufene Materialbahnabschnitt bedruckt werden. Damit wird nicht nur keine Makulatur erzeugt, sondern der bereits genutzte Materialbahnabschnitt sofort wiederverwertet. Insbesondere in einer Reihentiefdruckmaschine wird oft der Gegendruckzylinder relativ zur Druckwalze bewegt, so dass zur Berechnung des effektiven Bahnweges noch der Abstand zwischen dem Gegendruckzylinder und dem Druckzylinder eingeht.

In einer weiteren vorteilhaften Ausgestaltung der Erfindung ist vorgesehen, dass die Positioniermarke optisch, magnetisch und/oder elektrisch erkannt wird. Dementsprechend ist auch der Positioniersensor ausgestaltet, d. h., er kann einen optischen Kontrast und/oder ein magnetisches und/oder elektrisches Feld erkennen. Die Positionsmarke kann dabei auf dem Außenumfang des Druckzylinders oder auch auf einer der Stirnseiten angeordnet sein. Insbesondere eine magnetisch und/oder elektrisch erkennbare Positioniermarke ist unempfindlich gegenüber Verschmutzung, die beispielsweise durch Druckfarbe hervorgerufen werden kann. Diese Ausgestaltung der Erfindung umfasst selbstverständlich auch entsprechende Sensoren, die derartige Positionsmarken erkennen können, also einen optischen Sensor, einen Magnetsensor und/oder eine elektrischen Sensor.

In einer weiteren, vorteilhaften Ausgestaltung der Erfindung ist vorgesehen, dass die Positioniermarke zumindest einen der folgenden Bestandteile umfasst: Barcode, QR-Code, Magnet, elektronischer Chip, Gravur im Druckzylinder, gegenüber der Oberfläche des Druckzylinders erhabenen Körper. Ein Barcode oder ein QR-Code sind dabei optisch erfassbare Positioniermarken, die mit einem optischen Scanner auslesbar sind. Ein Magnet kann ein kleiner Körper aus magnetischem Material sein, der beispielsweise in eine Bohrung des Druckzylinders eingesetzt sein kann. Zur Detektion dieses Magnets ist dann ein einfacher Magnetsensor ausreichend. Ein elektronischer Chip hingegen kann ein elektrisches Feld bereitstellen, welches mit einem elektronischen Sensor auswertbar sein kann. Insbesondere kann ein elektronischer Chip, wie auch ein Magnet, dazu eingerichtet sein, weitere Informationen zu dem Druckzylinder bereitzustellen. Ein solcher Chip kann insbesondere ein RFID-Chip sein. Eine Positioniermarke kann auch eine Gravur im Druckzylinder umfassen, die wiederum durch einen optischen Sensor erkennbar ist. Denkbar ist auch ein gegenüber der Oberfläche des Druckzylinders erhabener Körper, der entweder mit einem optischen Sensor oder einem die Oberfläche des Zylinders abtastenden Sensor erkennbar ist. Ein abtastender Sensor kann dabei ausgelenkt werden, wenn er auf den Körper trifft. Diese Auslenkung kann auf geeignete Weise detektiert werden.

Eine weitere, bevorzugte Ausgestaltung der Erfindung beinhaltet, dass mittels eines Anzeigegerätes der aktuelle Zustand der Druckmaschine und/oder der aktuelle Stand des Verfahrens und/oder zumindest eine Fehlermeldung dargestellt wird. Ein Anzeigegerät ist dabei beispielsweise ein Monitor im Bereich der Bedieneinheit der Druckmaschine. Jedoch können die Informationen auch auf mobilen Geräten angezeigt werden, die in einer wie auch immer gearteten Weise in Datenkontakt mit der Druckmaschine stehen. In Bezug auf den aktuellen Stand des Verfahrens kann beispielsweise angezeigt werden, wieviel das erfindungsgemäße Verfahren bis zum Abschluss noch benötigen wird.

In einer weiteren Ausgestaltung ist vorgesehen, dass im Falle einer Fehlermeldung angezeigt wird, in weichem Druckwerk der Fehler aufgetreten ist und/oder welche Fehlerart vorliegt. Somit ist es beispielsweise möglich, einem Maschinenbediener anzuzeigen, wenn in einem Druckwerk die Druckmarke nicht durch einen Druckmarkensensor erkannt wurde. Denn auf Basis der bei der Durchführung des Verfahrens herrschenden Maschinengeschwindigkeit kann näherungsweise der Zeitpunkt festgestellt werden, zu dem die Druckmarke erkannt werden müsste. Wenn jedoch die Druckmarke nicht erkannt worden ist, deutet dies auf einen Fehler hin. Gleiches gilt, wenn ein folgender Druckmarkensensor die Druckmarke bereits erkannt hat. Eine Fehlermeldung kann beispielsweise bedeuten, dass ein Druckmarkensensor einen Defekt aufweist und/oder falsch in Bezug zu dem Druckzylinder positioniert ist. Dem Maschinenbediener kann dazu zusätzlich eine Aufstellung verschiedener Ursachen angezeigt werden, die zu prüfen sind. Somit kann sichergestellt werden, dass der Druckauftrag auch vollständig und vor allem in der gewünschten Qualität fertiggestellt wird.

Besonders vorteilhaft lässt sich das zuvor beschriebene Verfahren einsetzen, wenn mit dem Druckauftrag eine Kunststoffbahn bedruckt wird. Eine Kunststoffbahn besitzt eine große Elastizität, die sogar temperaturabhängig sein kann. Das verhindert, dass bei einer Positionierung der Druckzylinder auf Basis der Positioniermarken direkt mit dem Druck begonnen werden kann. Somit bietet das erfindungsgemäße Verfahren in Kombination mit einer Kunststoffbahn besondere Vorteile.

Die eingangs genannte Aufgabe wird auch gelöst durch sämtliche Merkmale des Anspruchs 8, nämlich durch eine Mehrfarbendruckmaschine zur Durchführung eines Verfahrens nach einem der Ansprüche 1 bis 7 mit
- einem ersten und zumindest einem zweiten Druckzylinder,
- einem ersten und zumindest einem zweiten Druckwerk, in welches der jeweilige Druckzylinder einsetzbar ist,
- wobei mit dem in Transportrichtung einer Materialbahn gesehen ersten Druckzylinder eine Druckmarke auf die Materialbahn druckbar ist,
- einem Druckmarkensensor in dem zumindest einem zweiten Druckwerk zum Abtasten von auf der Materialbahn aufgedruckten Druckmarken
- einem Positioniersensor in jedem Druckwerk zum Abtasten einer Positioniermarke eines Druckzylinders, wobei sich die Positioniermarke auf dem Außenumfang oder auf einer der Stirnseiten des Druckzylinders befindet,
- einer Auswerte- und Steuereinrichtung, mit welcher Daten des Druckmarkensensors und/ der Positioniersensoren empfangbar und mit welcher Antriebe der Druckzylinder zum Einstellen der Umfangspositionen der Druckzylinder ansteuerbar sind, wobei das zumindest eine zweite Druckwerk in eine nicht druckenden Anordnung haltbar ist.

Damit werden dieselben Vorteile erzielt, die bereits im Zusammenhang mit dem erfindungsgemäßen Verfahren beschrieben worden sind.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind.

Die einzelnen Figuren zeigen:
- Fig. 1: Schematische Darstellung einer Druckmaschine nach dem Einsetzen der Druckzylinder
- Fig. 2: Schematische Darstellung einer Druckmaschine nach der Positionierung der Druckzylinder anhand von Positioniermarken
- Fig. 3: Schematische Darstellung einer Druckmaschine nach der registerhaltigen der Druckzylinder in Umfangsrichtung

Die Figuren zeigen schematische Darstellungen einer Druckmaschine zur Durchführung des erfindungsgemäßen Verfahrens. In der **Figur 1** ist die Druckmaschine 100 zu erkennen. Diese umfasst zunächst eine Abwickeleinrichtung 101, mit welcher eine Materialbahn 102 zur Verfügung gestellt wird. Diese wird über verschiedene Walzen 103, die beispielsweise Transport-, Umlenk-, Breitstreckwalzen oder sogar ganze Walzeneinheiten, wie sie etwa in Trocknungseinrichtungen eingesetzt werden, sein können, den einzelnen Druckwerken 110, 120, 130 zugeführt. Das Druckwerk 110 ist in Transportrichtung T der Materialbahn gesehen das erste Druckwerk, das besondere Eigenschaften aufweist, auf die weiter unten eingegangen wird. Es sind drei Druckwerke zu erkennen, jedoch kann eine erfindungsgemäße Druckmaschine selbstverständlich eine beliebige Anzahl an Druckwerken umfassen. Jedoch ist es auch möglich, dass bei einem erfindungsgemäßen Verfahren nicht alle vorhandenen Druckwerken genutzt werden, denn nicht für jeden Druckauftrag sind die in einer Druckmaschine verfügbaren Farben notwendig.

Jedes Druckwerk umfasst einen Druckzylinder 111, 121, 131 sowie einen Gegendruckzylinder 112, 122, 132. Über die Gegendruckzylinder wird die Materialbahn 102 geführt, um hier durch die Druckzylinder bedruckt zu werden. Im gezeigten Ausführungsbeispiel sind die Druckwerke Tiefdruckwerke einer Reihentiefdruckmaschine. Bei einer solchen Maschine verbleiben die Druckzylinder bei der Abarbeitung eines Druckauftrags in der Regel stationär im nicht gezeigten Druckwerksgestell, während die Gegendruckzylinder relativ zu den Druckzylindern verschiebbar sind, oft in vertikaler Richtung, um die Materialbahn in Kontakt oder außer Kontakt mit den Druckzylindern zu bringen.

Nach dem Bedrucken wird die Materialbahn in der Regel einer Aufwickeleinrichtung 141 zugeführt, in der sie wieder zum einfacheren Transport zu Wickeln gewickelt wird.

In der Figur 1 ist nun zu erkennen, dass die Druckzylinder bereits in die jeweiligen Druckwerke eingesetzt sind. Nun erfolgt das Positionieren der Druckzylinder anhand von Positioniermarken 113, 123, 133, die durch Positioniersensoren 114, 124, 134, die vorzugsweise ortsfest im jeweiligen Druckwerk angeordnet sind, erkannt werden können. In der Figur 1 ist anhand der Druckwerke 110 und 120 dargestellt, dass die Positioniermarken bereits erkannt worden sind (Positioniermarke und Positioniersensor liegen sich direkt gegenüber), wogegen dies für das Druckwerk 130 noch nicht der Fall ist. Nach dem dies für alle Druckzylinder erfolgt ist, liegen die Winkelpositionen der einzelnen Druckzylinder relativ zu den jeweiligen Druckwerksgestellen fest. Es ist jedoch auch möglich die Orte der Positionsmarken relativ zu einer Nulllinie des Druckzylinders vorzugeben und diese Vorgabe bei dem Aufbringen des Druckbildes auf den Druckzylinder zu berücksichtigen. Anstelle der Erkennung der Positionsmarke durch Positioniersensoren können diese Werte auch durch manuelles Ausmessen ermittelt und anschließend einer Auswerte- und Steuereinrichtung zugänglich gemacht werden. Die Nulllinie eines Druckzylinders ist eine Größe, welche eine zuvor festgelegte oder eine feste Beziehung zum Maschinengestell hat und relativ zu welcher die Winkelposition des Druckzylinders relativ zum Maschinengestell angebbar ist.

In der **Figur 2** ist nun zu erkennen, dass nunmehr alle Druckzylinder relativ zum jeweiligen Druckwerksgestell ausgerichtet sind. Ferner ist der Gegendruckzylinder 112 des ersten Druckwerks 110 abgesenkt, um die Materialbahn 102 in Kontakt mit dem Druckzylinder zu bringen. Darüber hinaus ist zu erkennen, dass der Druckzylinder 111 eine Druckmarke 115 trägt, welche beispielsweise im Tiefdruck als Vertiefung ausgestaltet ist. Diese Druckmarke 115 wurde bereits als Druckmarkenabdruck 150 auf die Materialbahn aufgetragen. Beim Transport der Materialbahn 102 durchläuft der Druckmarkenabdruck 150 alle Druckwerke und läuft damit an den Druckmarkensensoren 115, 125, 135 vorbei, die die Materialbahn vorzugsweise kontinuierlich abtasten und bei Erkennen des Druckmarkenabdrucks 150 ein Signal an eine nicht gezeigte Auswerte- und Steuereinrichtung senden. Diese kann anhand der Transportgeschwindigkeit der Materialbahn und dem Zeitpunkt errechnen, zu dem der Druckmarkenabdruck den jeweiligen Druckmarkensensor passiert, den effektiven Weg, den die Materialbahn entweder vom Zeitpunkt des Druckens des Druckmarkenabdrucks und/oder vom Zeitpunkt des Erkennens des Druckmarkenabdrucks vom Druckmarkensensors eines der vorherigen Druckwerks bis zum Zeitpunkt des Erkennens durch den Druckmarkensensor in dem betrachteten Druckwerk zurückgelegt hat. Da die Druckmarkensensoren ebenfalls relativ zum jeweiligen Druckwerksgestell definierte Positionen haben, kann die Auswerte- und Steuereinheit nun unter Berücksichtigung der geometrischen Daten des Druckwerks, insbesondere des Umfangs des Druckzylinders, die unter anderem die Einbauposition des Druckzylinders, die Position des Gegendruckzylinders zum Zeitpunkt des Erkennens des Druckmarkenabdrucks (insbesondere falls dieser nicht an den Druckzylinder angestellt ist) und die Winkelposition des Druckzylinders umfassen, nun mittels eines Steuersignals die Winkelposition des Druckzylinders verändern, so dass die Druckbilder eines jeden Zylinders mit denen der anderen Zylinder korrespondiert, wobei dann ein registerhaltiger Druck ermöglicht ist.

Diese Situation wird durch die **Figur 3** deutlich, in der nunmehr alle Druckwerke in Druckposition sind und der Druckauftrag abgearbeitet werden kann. Die Druckmarkensensoren 115, 125 und 135 arbeiten nunmehr in bekannter Weise als Registersensoren, welche nicht gezeigte, aber mitgedruckte Registermarken abtasten und der Auswerte- und Steuereinheit zuleiten, welche bei Abweichungen Stellsignale an die Druckzylinder sendet. Damit ist eine bekannte Registerregelung realisiert.

Die Bezugszeichen, die anhand einer Figur erläutert worden sind, sind in der Regel in den jeweils anderen Figuren nicht eingezeichnet, um die Übersichtlichkeit zu bewahren. Denselben Merkmalen sind jedoch dieselben Bezugszeichen zugeordnet.

| **Bezugszeichenliste** | |
|---|---|
| 100 | Druckmaschine |
| 101 | Abwickeleinrichtung |
| 102 | Materialbahn |
| 103 | Walze |
| 110 | Druckwerk |
| 111 | Druckzylinder |
| 112 | Gegendruckzylinder |
| 113 | Positioniermarken |
| 114 | Positioniersensor |
| 115 | Druckmarke |
| | |
| 120 | Druckwerk |
| 121 | Druckzylinder |
| 122 | Gegendruckzylinder |
| 123 | Positioniermarken |
| 124 | Positioniersensor |
| 125 | Druckmarke |
| | |
| 130 | Druckwerk |
| 131 | Druckzylinder |
| 132 | Gegendruckzylinder |
| 133 | Positioniermarken |
| 134 | Positioniersensor |
| 135 | Druckmarke |
| | |
| 141 | Abwickeleinrichtung |
| | |
| 150 | Druckmarkenabdruck |
| | |
| T | Transportrichtung |

## Patentansprüche

1. Verfahren zum Einrichten eines Umfangsregisters eines Druckauftrags in einer Mehrfarbendruckmaschine (100) mit einem ersten und mindestens einem zweiten Druckzylinder, wobei das Verfahren die folgenden Schritte umfasst:
a) Einsetzen der Druckzylinder (111 ,121, 131) in Druckwerke (110, 120, 130)
b) anschließendes Positionieren der Druckzylinder in Umfangsrichtung relativ zum Druckwerksgestell anhand einer an dem Druckzylinder befindlichen Positioniermarke (113, 123, 133)
c) anschließendes Drucken einer sich auf dem in Transportrichtung einer Materialbahn (102) gesehen ersten Druckzylinder (111) befindlichen Druckmarke (115)
d) anschließendes Abtasten der Druckmarke in zumindest einem zweiten Druckwerk, in welchem der mindestens eine zweite Druckzylinder (121, 131) eingesetzt ist, durch einen Druckmarkensensor (125, 135)
e) anschließendes Einstellen des zumindest einen zweiten Druckzylinders (121, 131) in Umfangsrichtung anhand von geometrischen Daten des Druckwerks, welche die Relativposition des Druckmarkensensors zum Druckwerkgestell, den Umfang des Druckzylinders, die Winkelposition des Druckzylinders und die Position des Gegendruckzylinders (122, 132) umfassen, und dem Zeitpunkt, an dem der Druckmarkensensor die Druckmarke (115) abtastet, sowie der Bahngeschwindigkeit der Materialbahn, so dass eine Registermarke des zumindest einen zweiten Druckzylinders (121, 131) in einem Fangbereich des Druckmarkensensors liegt,
wobei sich das zumindest eine zweite Druckwerk in einer nichtdruckenden Anordnung befindet.

2. Verfahren nach dem vorstehenden Anspruch,
**dadurch gekennzeichnet, dass**
der Schritt b) mithilfe eines Positioniersensors durchgeführt wird, mit welchem die Positioniermarke abgetastet wird.

3. Verfahren nach einem der vorstehenden Ansprüche,
**dadurch gekennzeichnet, dass**
die Positioniermarke optisch, magnetisch und/oder elektrisch erkannt wird.

4. Verfahren nach einem der vorstehenden Ansprüche,
**dadurch gekennzeichnet, dass**
die Positioniermarke zumindest einen der folgenden Bestandteile umfasst:
• Barcode
• QR-Code
• Magnet
• elektronischer Chip
• Gravur im Druckzylinder
• gegenüber der Oberfläche des Druckzylinders erhabener Körper.

5. Verfahren nach einem der vorstehenden Ansprüche,
**dadurch gekennzeichnet, dass**
mittels eines Anzeigegerätes der aktuelle Zustand der Druckmaschine und/oder der aktuelle Stand des Verfahrens und/oder zumindest eine Fehlermeldung dargestellt wird.

6. Verfahren nach dem vorstehenden Anspruch,
**dadurch gekennzeichnet, dass**
im Falle einer Fehlermeldung angezeigt wird, in welchem Druckwerk der Fehler aufgetreten ist und/oder welche Fehlerart vorliegt.

7. Verfahren nach dem vorstehenden Anspruch, **dadurch gekennzeichnet, dass** mit dem Druckauftrag eine Kunststoffbahn bedruckt wird.

8. Mehrfarbendruckmaschine zur Durchführung eines Verfahrens nach einem der Ansprüche 1 bis 7 mit
- einem ersten und zumindest einem zweiten Druckzylinder (111, 121, 131),
- einem ersten und zumindest einem zweiten Druckwerk (110, 120, 130), in welches der jeweilige Druckzylinder einsetzbar ist,
- wobei mit dem in Transportrichtung einer Materialbahn (102) gesehen ersten Druckzylinder (111) eine Druckmarke (115) auf die Materialbahn druckbar ist
- einem Druckmarkensensor (125, 135) in dem zumindest einem zweiten Druckwerk (120, 130) zum Abtasten von auf der Materialbahn (102) aufgedruckten Druckmarken
- einem Positioniersensor (114, 124, 134) in jedem Druckwerk zum Abtasten einer Positioniermarke (113, 123, 133) eines Druckzylinders, wobei sich die Positioniermarke auf dem Außenumfang oder auf einer der Stirnseiten des Druckzylinders befindet,
- einer Auswerte- und Steuereinrichtung, mit welcher Daten des Druckmarkensensors (115 125, 135) und/ der Positioniersensoren (114, 124, 134) empfangbar und mit welcher Antriebe der Druckzylinder zum Einstellen der Umfangspositionen der Druckzylinder ansteuerbar sind, wobei das zumindest eine zweite Druckwerk (120, 130) in eine nichtdruckenden Anordnung haltbar ist.

## Claims

1. A method for setting up a circumferential register for a print job in a multi-color printing press (100) having a first and at least one second printing cylinder (111, 121, 131), wherein the method comprises the following steps:
a) insertion of the printing cylinders (111, 121, 131) into printing units (110, 120, 130)
b) subsequent positioning of the printing cylinders in the circumferential direction relative to the printing unit frame on the basis of a positioning mark (113, 123, 133) located on the printing cylinder
c) subsequent printing of a print mark (115) located on the first printing cylinder (111) seen in the transport direction of a material web (102)
d) subsequent scanning of the print mark in at least a second printing unit, in which the at least one second printing cylinder (121, 131) is inserted, by means of the print mark sensor (125, 135)
e) subsequent setting of the at least one second printing cylinder (121, 131) in the circumferential direction on the basis of geometric data of the printing unit, which data comprise the relative position of the print mark sensor to the printing unit frame, the circumference of the printing cylinder, the angular position of the printing cylinder and the position of the impression cylinder (122, 132), and the point in time, at which the printing mark sensor scans the print mark (115), as well as the web speed of the material web, so that a register mark of the at least one second printing cylinder (121, 131) is in the capture range of the print mark sensor, wherein the at least one second printing unit is located in a non-printing arrangement.

2. The method according to the preceding claim,
**characterized in that**
step b) is carried out with the aid of a positioning sensor, with which the positioning mark is scanned.

3. The method according to any one of the preceding claims,
**characterized in that**
the positioning mark can be detected, optically, magnetically and/or electrically.

4. The method according to any one of the preceding claims,
**characterized in that**
the positioning mark comprises at least one of the following components:
• Barcode
• QR code
• Magnet
• Electronic chip
• Engraving in the printing cylinder
• Body raised above the surface of the printing cylinder.

5. The method according to any one of the preceding claims,
**characterized in that**
the current status of the printing press and/or the current status of the process and/or at least an error message is shown by means of a display device.

6. The method according to any one of the preceding claims,
**characterized in that**
in the event of an error message it is displayed, in which printing unit the error has occurred and/or what type of error is present.

7. The method according to the preceding claim,
**characterized in that**
a plastic web is printed with the print job.

8. A multi-color printing press for carrying out a method according to any one of claims 1 to 7 having
- a first and at least one second printing cylinder (111, 121, 131),
- a first and at least one second printing unit (110, 120, 130), into which the respective printing cylinder can be inserted,
- wherein with the first printing cylinder (111) seen in the transport direction of a material web (102) a print mark (115) can be printed on the material web,
- a print mark sensor (125, 135) in the at least one second printing unit (120, 130) for scanning print marks imprinted on the material web (102),
- a positioning sensor (114, 124, 134) in each printing unit for scanning a positioning mark (113, 123, 133) of a printing cylinder, wherein the positioning mark is located on the outer circumference or on one of the end faces of the printing cylinder,
- an evaluation and control device, with which data from the print mark sensor (115, 125, 135) and/or the positioning sensors (114, 124, 134) can be received and with which drives of the printing cylinders for setting the circumferential position of the printing cylinder can be controlled, wherein the at least one second printing unit (120, 130) can be maintained in a non-printing arrangement.

## Revendications

1. Procédé de configuration d'un repérage circonférentiel d'une tâche d'impression dans une machine d'impression polychrome (100), avec un premier et au moins un deuxième cylindre d'impression, dans lequel le procédé comprend les étapes suivantes :
a) insertion des cylindres d'impression (111, 121, 131) dans des groupes d'impression (110, 120, 130)
b) puis positionnement des cylindres d'impression dans la direction de la circonférence par rapport au châssis du groupe d'impression à l'aide d'un marquage de positionnement (113, 123, 133) se trouvant sur le cylindre d'impression,
c) puis impression d'un marquage d'impression (115) se trouvant sur le premier cylindre d'impression (111), vu dans la direction du transport d'une bande de matériau (102),
d) puis balayage du marquage d'impression dans au moins un deuxième groupe d'impression, dans lequel l'au moins un deuxième cylindre d'impression (121, 131) est inséré, par un capteur de marquage d'impression (125, 135),
e) puis réglage de l'au moins un deuxième cylindre d'impression (121, 131) dans la direction circonférentielle à l'aide de données géométriques du groupe d'impression, qui comprennent la position relative du capteur de marquage d'impression par rapport au châssis du groupe d'impression, la circonférence du cylindre d'impression, la position angulaire du cylindre d'impression et la position du contre-cylindre d'impression (122, 132) et le moment où le capteur de marquage d'impression balaye le marquage d'impression (115) ainsi que la vitesse de la bande de matériau, de façon à ce qu'une marque de repérage de l'au moins un deuxième cylindre d'impression (121, 131) se trouve dans une zone de capture du capteur de marquage d'impression,
dans lequel l'au moins un deuxième groupe d'impression se trouve dans une disposition de non-impression.

2. Procédé selon la revendication précédente,
**caractérisé en ce que**
l'étape b) est exécutée à l'aide d'un capteur de positionnement avec lequel le marquage de positionnement est balayé.

3. Procédé selon l'une des revendications précédentes,
**caractérisé en ce que**
le marquage de positionnement est détecté de manière optique, magnétique et/ou électrique.

4. Procédé selon l'une des revendications précédentes,
**caractérisé en ce que**
le marquage de positionnement comprend au moins un des composants suivants :
• code barre
• QR-code
• aimant
• puce électronique
• gravure dans le cylindre d'impression
• éléments surélevés par rapport à la surface du cylindre d'impression.

5. Procédé selon l'une des revendications précédentes,
**caractérisé en ce que**
au moyen d'un appareil d'affichage, l'état actuel de la machine d'impression et/ou l'état actuel du procédé et/ou au moins un message d'erreur est affiché.

6. Procédé selon la revendication précédente,
**caractérisé en ce que**
dans le cas d'un message d'erreur, il est affiché dans quel groupe d'impression l'erreur est survenue et/ou de quel type d'erreur il s'agit.

7. Procédé selon la revendication précédente,
**caractérisé en ce que**
avec la tâche d'impression, une bande de matière plastique est imprimée.

8. Machine d'impression polychrome pour l'exécution d'un procédé selon l'une des revendications 1 à 7, avec
- un premier et un deuxième cylindres d'impression (111, 121, 131),
- un premier et au moins un deuxième groupe d'impression (110, 120, 130), dans lequel le cylindre d'impression correspondant peut être inséré,
- dans lequel, avec le premier cylindre d'impression (111), vu dans la direction de transport d'une bande de matériau (102), un marquage d'impression (115) peut être imprimé sur la bande de matériau,
- un capteur de marquage d'impression (125, 135) dans l'au moins un deuxième groupe d'impression (120, 130) pour le balayage de marquages d'impression imprimés sur la bande de matériau (102),
- un capteur de positionnement (114, 124, 134) dans chaque groupe d'impression pour le balayage d'un marquage de positionnement (113, 123, 133) d'un cylindre d'impression, dans lequel le marquage d'impression se trouve sur la circonférence externe ou sur une des faces frontales du cylindre d'impression,
- un dispositif d'analyse et de commande avec lequel les données du capteur de marquage d'impression (115, 125, 135) et/ou des capteurs de positionnement (114, 124, 134) peuvent être reçues et avec lequel les entraînements des cylindres d'impression peuvent être contrôlés pour le réglage des positions circonférentielles des cylindres d'impression, dans lequel l'au moins un deuxième groupe d'impression (120, 130) peut être maintenu dans une disposition de non-impression.
